# EUROPÄISCHE PATENTSCHRIFT

(11) **EP 0 753 444 B1**
(45) Veröffentlichungstag und Bekanntmachung des Hinweises auf die Patenterteilung: **14.04.1999**
(21) Anmeldenummer: 96250151.6
(22) Anmeldetag: 10.07.1996
(51) Int. Cl.: B61L 1/16, B61L 17/00

(54) **Verfahren zum Erkennen einer Fehlmeldung bei einer abschnittsweisen Achszählung**
Error detection method for multi-section axle counting
Procédé pour la détection d'erreurs pour compteurs d'essieux à sections multiples

(30) Priorität: 12.07.1995 DE 19526816
(43) Veröffentlichungstag der Anmeldung: 15.01.1997
(73) Patentinhaber: SIEMENS AKTIENGESELLSCHAFT, 80333 München (DE)
(72) Erfinder: Ennulat, Dietrich, 38120 Braunschweig (DE); Wehmann, Christoph, 38120 Braunschweig (DE); Gottschalk, Achim, 38889 Blankenburg (DE); Talke, Wolfgang, Dr., 38889 Blankenburg (DE)

(56) Entgegenhaltungen:
- DE-A- 4 227 787
- SIGNAL UND DRAHT, Bd. 87, Nr. 5, Mai 1995, Seiten 156-162, XP002017603 WÜLFRATH ET AL.: "VERFAHREN ZUR KORREKTUR VON ACHSZÄHLKREISEN AUF BASIS DES MEHRABSCHNITTS-ACHSZÄHLERS"

## Beschreibung

Die Erfindung liegt auf dem Gebiet der Achszählung, insbesondere bei der automatisierten Zugauflösung in Ablaufanlagen und betrifft ein Verfahren zum Erkennen einer Fehlmeldung bei einer abschnittsweisen Achszählung in einer Ablaufanlage, in der ein Fahrzeug oder eine Fahrzeuggruppe mehrere aufeinanderfolgende Abschnitte passiert, die durch bei Überfahrt signalgebende Zähleinrichtungen separiert sind.

In Ablaufanlagen erfolgt eine Weichenfrei- oder Besetztmeldung in Abhängigkeit von den Zählergebnissen einzelner Achszählkreise. Dazu sind die Gleisstrecken der Ablaufanlage durch beabstandet angeordnete Zähleinrichtungen in aufeinanderfolgende von jeweils zwei Zähleinrichtungen begrenzte Abschnitte separiert. Die Zähleinrichtungen können bekanntermaßen Kontakte umfassen, die von den Achsen der ablaufenden Fahrzeuge oder Fahrzeuggruppen betätigbar sind. Es kann jedoch (z. B. durch herabhängende Ladungsteile) gelegentlich zu einer Kontaktgabe kommen, ohne daß tatsächlich eine Fahrzeugachse die jeweilige Zähleinrichtung passiert hat; dies wird im Rahmen der vorliegenden Erfindung als Fehlmeldung oder Phantomimpuls bezeichnet.

Bislang können derartige Fehlmeldungen nur erkannt werden, wenn diese nicht im Zusammenhang mit einer Fahrzeugbewegung auftreten. Aus dem Aufsatz "Verfahren zur Korrektur von Achszählkreisen auf Basis des Mehrabschnitts-Achszählers", SIGNAL + DRAHT, 87 (1995) 5, Seiten 156 - 162 ist ein kombiniertes Verfahren zur Erkennung und Korrektur von Zählpunktausfällen und Fehlmeldungen (Phantomimpulsen) bekannt. Das bekannte Verfahren basiert auf der Auswertung benachbarter Zählabschnitte, um Zählfehler und Korrekturbedigungen erkennen zu können. Das Verfahren erfordert jedoch einerseits freie Gleisabschnitte und birgt bei mehreren fehlerhaften Zähleinrichtungen durch die im Rahmen der Korrektur vorgenommene Gleisfreimeldung erhebliches Gefahrenpotential.

Aus der DE 32 36 367 C2 ist es prinzipiell bekannt, Achszähleinrichtungen zur Geschwindigkeitsmessung heranzuziehen, wozu die Längen der durch die Achszählpunkte begrenzten Gleisabschnitte bekannt sein müssen.

Die Aufgabe der Erfindung besteht in der Schaffung eines Verfahrens, das mit vergleichsweise geringem Aufwand auch bei einer mehrfachen Störung der Zähleinrichtungen und bei besetzten Abschnitten eine zuverlässige Erkennung einer Fehlmeldung ermöglicht.

Diese Aufgabe wird gemäß einer ersten Variante der Erfindung bei einem Verfahren der eingangs genannten Art dadurch gelöst,
- daß aus den Zeitpunkten der zähleinrichtungsindividuellen Signalabgabe die Fahrzeugachsenlaufzeiten zwischen den Zähleinrichtungen ermittelt werden,
- daß aus den Laufzeiten zumindest zweier Fahrzeugachsen zwischen den Zähleinrichtungen, die einen in Fahrtrichtung ersten Abschnitt begrenzen, und dem Abstand der Zähleinrichtungen eine mittlere Geschwindigkeit bestimmt wird,
- daß von der mittleren Geschwindigkeit ausgehend unter Annahme einer von der Topologie eines in Fahrtrichtung zweiten Abschnitts abhängigen maximalen Fahrzeugbeschleunigung aus der gemessenen Laufzeit der mindestens zwei Achsen zwischen den Zähleinrichtungen, die den zweiten Abschnitt begrenzen, eine zu erwartende Maximalgeschwindigkeit oder eine zu erwartende Mindestdurchlaufzeit der Achsen bestimmt wird und
- daß auf eine Fehlmeldung erkannt wird, wenn eine aus der für den zweiten Abschnitt gemessenen Laufzeit ermittelte Geschwindigkeit einer der Achsen die zu erwartende Maximalgeschwindigkeit überschreitet oder diese für den zweiten Abschnitt gemessene Laufzeit die zu erwartende Mindestdurchlaufzeit unterschreitet.

Ein wesentlicher Aspekt der vorliegenden Erfindung besteht in der Erkenntnis, daß alle auf einer Ablaufanlage laufende Fahrzeuge eine bestimmte, abschätzbare maximale Beschleunigung innerhalb der Verteilzone nicht überschreiten. Durch die Berücksichtigung der mittleren Geschwindigkeit des vorhergehenden Abschnitts wird in vorteilhafter Weise die bisherige Ablaufhistorie der Fahrzeuge berücksichtigt und dadurch ein durch die Beschleunigungsprognose bedingter Unsicherheitsbereich erheblich reduziert. Durch die Betrachtung (Plausibilitätsprüfung) der ermittelten Laufzeit oder Geschwindigkeit in dem zweiten Abschnitt im Vergleich zu der im Verfahren vorab bestimmten zu erwartenden Mindestdurchlaufzeit oder Maximalgeschwindigkeit wird in jedem Fall eine Fehlmeldung zuverlässig erkannt.

Bei sehr stark unterschiedlichen Längen aufeinanderfolgender Abschnitte kann insbesondere bei einem relativ kurzen zweiten Abschnitt die mittlere Geschwindigkeit des ersten Abschnitts unerwünscht stark dominieren, so daß die Gewichtung der maximalen Fahrzeugbeschleunigung infolge der relativ kurzen Durchlaufzeiten der Achsen durch den zweiten Abschnitt für Grenzfälle zu gering ausfallen könnte. Im Hinblick auf derartige, besonders separierte Ablaufanlagen ist eine alternative Verfahrensausgestaltung gemäß Patentanspruch 2 vorgesehen. Bei dieser Variante werden ebenfalls abschnittsindividuell die Durchlaufzeiten von mindestens zwei Achsen ermittelt und in Kenntnis der jeweiligen Abschnittslängen die jeweilige mittlere Geschwindigkeit der Achsen in den interessierenden Abschnitten bestimmt. Bei der Bestimmung der zu erwartenden Mindestdurchlaufzeit oder Maximalgeschwindigkeit wird jedoch über die betrachteten, benachbarten Abschnitte ein gewichteter Wert (Verhältniswert) gebildet. Als Verhältniswert wird bevorzugt der Mittelwert der Durchlaufzeiten in den betrachteten Abschnitten verwendet.

Unter Annahme einer dem zweiten Abschnitt zugeordneten maximalen Fahrzeugbeschleunigung wird aus dem Verhältnis- bzw. Mittelwert der jeweiligen Durchlaufzeiten der mindestens zwei Achsen durch den ersten bzw. zweiten Abschnitt eine zu erwartende Maximalgeschwindigkeit oder Mindestdurchlaufzeit der Achsen durch den zweiten Abschnitt bestimmt. Grundsätzlich können die zur Erkennung einer Fehlmeldung dienenden Prognosen des Achslaufs auch aus einer Betrachtung der (mittleren) Beschleunigungen gewonnen werden.

Die Verfahrensgenauigkeit läßt sich nach einer vorteilhaften Ausgestaltung der Erfindung dadurch weiter steigern, daß durch Auswertung von Änderungen der jeweils ermittelten mittleren Geschwindigkeiten und der jeweiligen Laufzeiten die Werte für die jeweils anzunehmenden maximalen Fahrzeugbeschleunigungen aktualisiert werden.

Die Erfindung wird nachfolgend beispielhaft anhand einer Zeichnung weiter erläutert, die verschiedene Zustände auf einem Ausschnitt einer automatisierten Ablaufanlage und zugehörige Zähleinrichtungsmeldungen zeigt.

Der in verschiedenen Situationen (a) bis (e) dargestellte Ausschnitt einer Ablaufanlage ABL umfaßt drei aufeinanderfolgende Abschnitte A12, A23, A34. Die Abschnitte sind durch achsbetätigte Zähleinrichtungen K1, K2, K3, K4 begrenzt. Die Zähleinrichtungen sind als Gleiskontakte ausgebildet, die beim Passieren einer Achse a, b eines Fahrzeugs FZ einen Zählimpuls abgeben. Die Zähleinrichtungen sind mit bekannten Entfernungen s12, s23, s34 zueinander angeordnet. In der Situation (a) passiert die Achse a die Zähleinrichtung K1, so daß diese einen Meldeimpuls 1a zum Zeitpunkt tk1a abgibt. Die nachfolgende Fahrzeugachse b bewirkt in entsprechender Weise einen Meldeimpuls 1b zum Zeitpunkt tk1b (dargestellt erst in Situation (b)), wobei zwischen den Zeitpunkten tk1a und tk1b eine für den Achsabstand und die Fahrzeuggeschwindigkeit charakteristische Zeitdifferenz Δtab liegt. In der Situation (b) hat das Fahrzeug FZ mit seiner Achse a die Zähleinrichtung K2 erreicht, so daß diese einen Meldeimpuls 2a zum Zeitpunkt tk2a ausgibt. Anschließend überfährt auch die Achse b die Zähleinrichtung K2, die daraufhin den Meldeimpuls 2b zum Zeitpunkt tk2b (vgl. Situation (c)) ausgibt.

Wie die Situation (c) weiter zeigt, ergibt sich damit für die jeweilige Fahrzeugachse a, b jeweils eine Laufzeit Δt12a bzw. Δt12b für die Passage der Entfernung s12 zwischen den Zähleinrichtungen K1 und K2. Aus dem Abstand s12 zwischen den Zähleinrichtungen K1, K2 und den ermittelten Laufzeiten wird eine aktuelle mittlere Achsgeschwindigkeit $\overline{\text{ν}}$akt12a bzw. $\overline{\text{ν}}$akt12b der Achsen a, b gemäß der Gleichung$\begin{matrix}\begin{matrix}\begin{matrix}\overline{\text{ν}} \text{akt12a =} \frac{\text{Δ} \text{s}}{\text{Δ} \text{t}} \text{=} \frac{\text{s} \text{12}}{\text{tk} \text{2} \text{a} \text{-} \text{tk} \text{1} \text{a}} \text{=} \frac{\text{s} \text{12}}{\text{Δ} \text{t} \text{12} \text{a}}\end{matrix} \\ \begin{matrix}\overline{\text{ν}} \text{akt12b =} \frac{\text{Δ} \text{s}}{\text{Δ} \text{t}} \text{=} \frac{\text{s} \text{12}}{\text{tk} \text{2} \text{b} \text{-} \text{tk} \text{1} \text{b}} \text{=} \frac{\text{s} \text{12}}{\text{Δ} \text{t} \text{12} \text{b}} \text{bestimmt.}\end{matrix}\end{matrix}\end{matrix}$

Jedem Abschnitt A12, A23, A34 wird aus Erfahrungswerten eine maximale Fahrzeugbeschleunigung bmax12, bmax23, bmax34 zugeordnet, die von der Topologie (insbesondere dem Gefälle) des jeweiligen Abschnitts A12, A23, A34 abhängt. Im vorliegenden Beispiel wird die Fahrzeugbeschleunigung bmax23 für den in Fahrtrichtung FR zweiten Abschnitt A23 herangezogen. Je nach Streckentopologie sind Werte von ca. 0,4 m/s² bis 1 m/s² für die maximale Fahrzeugbeschleunigung bmax anzusetzen. Aus den Zeitpunkten der von der Zähleinrichtung K3 gelieferten Meldesignale 3a, 3b (Situationen (d) bzw. (e)) beim Überfahren durch die Achsen a, b wird die Laufzeit $\text{Δt23a = tk3a - tk2a}$ bzw. $\text{Δt23b = tk3b - tk2b}$ bestimmt. Daraus läßt sich ausgehend von der mittleren Achsgeschwindigkeit $\overline{\text{ν}}$akt12a bzw. $\overline{\text{ν}}$akt12b und der maximalen Fahrzeugbeschleunigung bmax23 eine zu erwartende Maximalgeschwindigkeit vmax23a bzw. vmax 23b für die Achsen a, b im Abschnitt A23$\begin{matrix}\begin{matrix}\begin{matrix}\text{vmax23a =} \overline{\text{ν}} \text{akt12a + bmax23.Δt23a,}\end{matrix} \\ \begin{matrix}\text{vmax23b =} \overline{\text{ν}} \text{akt12b + bmax23.Δt23b berechnen.}\end{matrix}\end{matrix}\end{matrix}$

In Kenntnis des Abstands s23 ergibt sich eine Mindestdurchlaufzeit Δtmin23a bzw. Δtmin23b$\begin{matrix}\begin{matrix}\begin{matrix}\text{Δtmin23a =} \frac{\text{s} \text{23}}{\text{ν} \text{max23} \text{a}} \text{=} \frac{\text{s} \text{23}}{\overline{\text{ν}} \text{akt} \text{12} \text{a} \text{+} \text{b} \text{max23*Δ} \text{t} \text{23} \text{a}}\end{matrix} \\ \begin{matrix}\text{Δtmin23b =} \frac{\text{s} \text{23}}{\text{ν} \text{max23} \text{b}} \text{=} \frac{\text{s} \text{23}}{\overline{\text{ν}} \text{akt} \text{12} \text{b} \text{+} \text{b} \text{max23*Δ} \text{t} \text{23} \text{b}}\end{matrix}\end{matrix}\end{matrix}$

Solange die Zähleinrichtungen fehlerfrei arbeiten, sind die ermittelten Laufzeiten $\text{Δt23a(=tk3a - tk2a)}$; $\text{Δt23b(=tk3b - tk2b)}$ gemäß Situation (d) gleich oder länger als die im Verfahren vorher bestimmte Mindestdurchlaufzeit Δtmin23a; Δtmin23b bzw. die tatsächliche mittlere Geschwindigkeit$\begin{matrix}\begin{matrix}\begin{matrix}\overline{\text{ν}} \text{akt23a =} \frac{\text{s} \text{23}}{\text{Δ} \text{t} \text{23} \text{a}} \text{bzw.}\end{matrix} \\ \begin{matrix}\overline{\text{ν}} \text{akt23b =} \frac{\text{s} \text{23}}{\text{Δ} \text{t} \text{23} \text{b}}\end{matrix}\end{matrix}\end{matrix}$ im Abschnitt A23 gleich oder kleiner als vmax23a bzw. vmax23b. In diesem Fall wird auf eine korrekte Achszählung erkannt.

Nachfolgend soll eine fehlerhafte Funktion der Zähleinrichtungen beschrieben werden: Wie in den Situationen (c) und (d) gestrichelt angedeutet, soll zur weiteren Erläuterung angenommen werden, daß die Zähleinrichtung K3 ohne Beeinflussung durch das Fahrzeug FZ eine Fehlmeldung (Phantomimpuls) 3f zum Zeitpunkt tk3f abgibt. Je nach Zeitpunkt tk3f des Phantomimpulses sind zwei Situationen zu unterscheiden: In der Situation (c) bzw. (d) wird davon ausgegangen, daß der Phantomimpuls 3f nach einer Zeit Δt23a' nach dem Meldeimpuls 2a auftritt. Die Zeitspanne Δt23a' ist geringer als die im Verfahren vorher bestimmte Mindestdurchlaufzeit Δtmin23a. Da der Phantomimpuls 3f fälschlicherweise für einen durch die Fahrzeugachse a hervorgerufenen Meldeimpuls (3a') gehalten wird, wird eine Laufzeit Δt23a' für die Achse a zwischen den Zähleinrichtungen K2, K3 bestimmt, die geringer als die zuvor berechnete Mindestdurchlaufzeit Δtmin23a ist. Demgemäß wird auf eine Fehlmeldung erkannt.

In der Situation (e) soll der Phantomimpuls 3f'' zu einem Zeitpunkt tk3f'' auftreten, der unmittelbar vor dem Zeitpunkt liegt, zu dem die Achse a tatsächlich die Zähleinrichtung K3 überfährt. Die sich daraus für die Achse a scheinbar ergebende Durchlaufzeit Δt23a'' ist in diesem Fall größer als die zu erwartende Mindestdurchlaufzeit Δtmin23a. Der zum Zeitpunkt tk3a nachfolgende, tatsächlich durch die Achse a hervorgerufene Meldeimpuls 3a wird jedoch - da der Phantomimpuls 3f'' fälschlicherweise als Meldeimpuls 3a' der Achse a interpretiert worden ist - als Meldeimpuls (3b') der Achse b interpretiert. Die damit bestimmte scheinbare Laufzeit Δt23b' der Achse b liegt dadurch unterhalb der Mindestdurchlaufzeit Δtmin23b. Dadurch wird auch in diesem Fall eine Fehlmeldung erkannt. Nach dem gleichen Prinzip könnte auch jeweils ein Vergleich der zu erwartenden Maximalgeschwindigkeit (vgl. Gleichung (2)) mit den in Kenntnis der Entfernung s23 achsenindividuell bestimmbaren Geschwindigkeiten $\overline{\text{ν}}$akt23a bzw. $\overline{\text{ν}}$akt23b der Achsen a, b zur Erkennung von Fehlmeldungen erfolgen.

Ein Zahlenbeispiel für die Situation (d) könnte lauten:

Ermittelte aktuelle mittlere Geschwindigkeit im Abschnitt A12$\overline{\text{ν}} \text{akt12 =} \frac{\text{s} \text{12}}{\text{Δ} \text{t} \text{12}} \text{=} \frac{\text{18} \text{m}}{\text{3} \text{s}} \text{= 6 m/s;}$ angenommene maximale Beschleunigung für den Abschnitt A23 bmax23 = 0,9 m/s²; Laufzeit Δt23a = 1s; s23 = 12 m; vmax23 = 6 m/s + 0,9 m/s² . 1 s = 6,9 m/s$\begin{matrix}\begin{matrix}\text{⇒} \overline{\text{ν}} \text{akt23 =} \frac{\text{s} \text{23}}{\text{Δ} \text{t} \text{23} \text{a}} \text{= 12 m/s;} \overline{\text{ν}} \text{akt23 > vmax23, bzw.} \\ \text{Δtmin23 =} \frac{\text{s} \text{23}}{\text{ν} \text{max23}} \text{=} \frac{\text{12} \text{m.s}}{\text{6,9} \text{m}} \text{= 1,74s} \\ \text{⇒ Δt23a = 1s < Δtmin23 = 1,74s.}\end{matrix}\end{matrix}$

Die aus den jeweils tatsächlich gemessenen Laufzeiten und den bekannten Abständen s12, s23, s34 berechneten mittleren Geschwindigkeiten $\overline{\text{ν}}$akt können zur Nachführung der angenommenen Werte für die maximalen Beschleunigungen herangezogen werden. Dazu werden die jeweiligen Änderungen der mittleren Geschwindigkeiten in bezug auf die Laufzeiten gemäß der Gleichung$\text{b =} \frac{\text{Δ} \overline{\text{ν}} \text{akt}}{\text{Δ} \text{t}} \text{=} \frac{\overline{\text{ν}} \text{akt} \text{23-} \overline{\text{ν}} \text{akt} \text{12}}{\text{Δ} \text{t} \text{23}}$ herangezogen.

Obwohl das bisher beschriebene Verfahren z.B. für die vorgenannten praktischen Wertebeispiele ausgezeichnete Ergebnisse liefert, ist für Anlagen mit sehr unterschiedlichen Abschnittslängen eine vorteilhafte alternative Verfahrensvariante vorgesehen. Zur Erläuterung dieser Variante sei angenommen, daß entgegen der expliziten zeichnerischen Darstellung der Abschnitt A12 wesentlich länger als der Abschnitt A23 sei. In diesem Fall werden ebenfalls die mittleren Geschwindigkeiten$\begin{matrix}\begin{matrix}\begin{matrix}\overline{\text{v}} \text{akt12 =} \frac{\text{Δ} \text{s}}{\text{Δ} \text{t}} \text{=} \frac{\text{s} \text{12}}{\text{Δ} \text{t} \text{12}}\end{matrix} \\ \begin{matrix}\overline{\text{v}} \text{akt23 =} \frac{\text{Δ} \text{s}}{\text{Δ} \text{t}} \text{=} \frac{\text{s} \text{23}}{\text{Δ} \text{t} \text{23}} \text{ermittelt.}\end{matrix}\end{matrix}\end{matrix}$

Zur Vereinfachung werden die Indizes für die Achsen a, b fortgelassen, da die Gleichungen für beide Achsen analog sind.

Unter Zugrundelegung einer Geschwindigkeitsauswertung oder Beobachtung jeweils im geometrisch mittleren Bereich jedes Abschnitts - jeweils durch einen Pfeil B12 und B23 in der Figur (a) angedeutet - ergibt sich jeweils eine aktuelle Beschleunigung bakt23*'* zwischen den Punkten B12, B23:$\text{bakt} \text{23'=} \frac{\text{Δ} \text{ν}}{\text{Δ} \text{t}} \text{=} \frac{\text{ν} \text{23-} \text{ν} \text{12}}{\frac{\text{Δ} \text{t} \text{12+Δ} \text{t} \text{23}}{\text{2}}} \text{=} \frac{\text{(} \text{ν} \text{23-} \text{ν} \text{12)·2}}{\text{Δ} \text{t} \text{13}} \text{=} \frac{\text{(} \text{ν} \text{23-} \text{ν} \text{12)·2}}{\text{(} \text{tK} \text{3-} \text{tK} \text{1)}} \text{≤} \text{b} \text{max23'}$

Zur Auswertung kann die aktuell bestimmte Fahrzeugbeschleunigung bakt23*'* unmittelbar mit der maximalen Fahrzeugbeschleunigung bmax*'* verglichen werden, die dem jeweiligen Abschnitt (hier Abschnitt A23) zugeordnet ist.

Es läßt sich aber auch die zu erwartende Mindestdurchlaufzeit Δtmin23*'*$\text{Δtmin23 =} \frac{\text{s} \text{23}}{\text{ν} \text{max23'}} \text{=} \frac{\text{s} \text{23}}{\overline{\text{ν}} \text{akt} \text{12+} \text{b} \text{max23'*(Δ} \text{t} \text{13/2)}} \text{≥} \text{takt} \text{23'}$ und/oder die zu erwartende Maximaldurchlaufgeschwindigkeit vmax23*'* im Abschnitt A23$\text{vmax23' =} \overline{\text{ν}} \text{akt} \text{12+} \text{b} \text{max23'·} \frac{\text{Δ} \text{t} \text{13}}{\text{2}} \text{≤} \text{vakt} \text{23'}$ ermitteln und in der vorbeschriebenen Weise zur Erkennung einer Fehlmeldung heranziehen.

## Patentansprüche

1. Verfahren zum Erkennen einer Fehlmeldung bei einer abschnittsweisen Achszählung in einer Ablaufanlage (ABL), in der ein Fahrzeug (FZ) oder eine Fahrzeuggruppe mehrere aufeinanderfolgende Abschnitte (A12,A23,A34) passiert, die durch bei Überfahrt signalgebende Zähleinrichtungen (K1 bis K4) separiert sind,
**dadurch gekennzeichnet**,
- daß aus den Zeitpunkten (tk1a,tk1b;tk2a,tk2b) der zähleinrichtungsindividuellen Signalabgabe die Fahrzeugachsenlaufzeiten (Δt12a,Δt12b) zwischen den Zähleinrichtungen (K1,K2) ermittelt werden,
- daß aus den Laufzeiten (Δt12a,Δt12b) zumindest zweier Fahrzeugachsen (a,b) zwischen den Zähleinrichtungen (K1,K2), die einen in Fahrtrichtung (FR) ersten Abschnitt (A12) begrenzen, und dem Abstand (s12) der Zähleinrichtungen (K1,K2) eine mittlere Geschwindigkeit ($\overline{\text{ν}}$akt12) bestimmt wird,
- daß von der mittleren Geschwindigkeit ($\overline{\text{ν}}$akt12) ausgehend unter Annahme einer einem folgenden zweiten Abschnitt (A23) zugeordneten, von dessen Topologie abhängigen maximalen Fahrzeugbeschleunigung (bmax23) aus der gemessenen Laufzeit (Δt23a,Δt23b) der mindestens zwei Achsen (a,b) zwischen den Zähleinrichtungen (K2,K3), die den zweiten Abschnitt (A23) begrenzen, eine zu erwartende Maximalgeschwindigkeit (vmax23) oder eine zu erwartende Mindestdurchlaufzeit (Δtmin23) der Achsen (a,b) bestimmt wird und
- daß auf eine Fehlmeldung (3f) erkannt wird, wenn eine aus der für den zweiten Abschnitt gemessenen Laufzeit (Δt23) ermittelte Geschwindigkeit ($\overline{\text{ν}}$akt23) einer der Achsen (a,b) die zu erwartende Maximalgeschwindigkeit (vmax23) überschreitet oder diese für den zweiten Abschnitt gemessene Laufzeit (Δt23) die zu erwartende Mindestdurchlaufzeit (Δtmin23) unterschreitet.

2. Verfahren zum Erkennen einer Fehlmeldung bei einer abschnittsweisen Achszählung in einer Ablaufanlage (ABL), in der ein Fahrzeug (FZ) oder eine Fahrzeuggruppe mehrere aufeinanderfolgende Abschnitte (A12,A23,A34) passiert, die durch bei Überfahrt signalgebende Zähleinrichtungen (K1 bis K4) separiert sind,
**dadurch gekennzeichnet**,
- daß aus den Zeitpunkten (tk1a,tk1b;tk2a,tk2b) der zähleinrichtungsindividuellen Signalabgabe Fahrzeugachsenlaufzeiten (Δt12a,Δt12b) zwischen den Zähleinrichtungen (K1,K2) ermittelt werden,
- daß aus den Laufzeiten (Δt12a,Δt12b) zumindest zweier Fahrzeugachsen (a,b) zwischen den Zähleinrichtungen (K1,K2), die einen in Fahrtrichtung (FR) ersten Abschnitt (A12) begrenzen, und dem Abstand (s12) der Zähleinrichtungen (K1,K2) eine mittlere Geschwindigkeit ($\overline{\text{ν}}$akt12) bestimmt wird,
- daß von der mittleren Geschwindigkeit ($\overline{\text{ν}}$akt12) ausgehend unter Annahme einer einem folgenden zweiten Abschnitt (A23) zugeordneten maximalen Fahrzeugbeschleunigung (bmax23) aus einem mit der jeweiligen gemessenen Durchlaufzeit (Δt12;Δ t23) der mindestens zwei Achsen (a,b) zwischen den Zähleinrichtungen (K1,K2 bzw. K2,K3), die den ersten (A12) bzw. den zweiten Abschnitt (A23) begrenzen, bestimmten gewichteten Wert (Δt13/2) eine zu erwartende Maximalgeschwindigkeit (vmax23) oder eine zu erwartende Mindestdurchlaufzeit (Δ tmin23) der Achsen (a,b) bestimmt wird und
- daß auf eine Fehlmeldung (3f) erkannt wird, wenn eine aus der für den zweiten Abschnitt gemessenen Laufzeit (Δt23) ermittelte Geschwindigkeit ($\overline{\text{ν}}$akt23) einer der Achsen (a,b) die zu erwartende Maximalgeschwindigkeit (vmax23) überschreitet oder diese für den zweiten Abschnitt gemessene Laufzeit (Δt23) die zu erwartende Mindestdurchlaufzeit (Δtmin23) unterschreitet.

3. Verfahren nach Anspruch 2,
**dadurch gekennzeichnet**, daß der gewichtete Wert der Mittelwert (Δt13/2) der jeweiligen Durchlaufzeiten (Δt12;Δt23) der Achsen (a,b) zwischen den Zähleinrichtungen (K1,K2 bzw. K2,K3), die den ersten (A12) bzw. den zweiten Abschnitt (A23) begrenzen, ist.

4. Verfahren nach einem der vorangehenden Ansprüche,
**dadurch gekennzeichnet**, daß durch Auswertung von Änderungen der jeweils ermittelten mittleren Geschwindigkeiten ($\overline{\text{ν}}$akt) und der jeweiligen Laufzeiten (Δt) die Werte für die jeweils anzunehmenden maximalen Fahrzeugbeschleunigungen (bmax12,bmax23,bmax34) aktualisiert werden.

## Claims

1. Method for detecting a false signal in a multi-section axle count in a gravity incline installation (ABL) in which a vehicle (FZ) or a group of vehicles passes a number of successive sections (A12, A23, A34) which are separated by counting devices (K1 to K4) which generate signals when driven over, characterized
- in that the vehicle axle running times (Δt12a, Δt12b) between the counting devices (K1, K2) are determined from the times (tk1a, tk1b; tk2a, tk2b) of the counting-device-individual signal output,
- in that an average speed ($\overline{\text{ν}}$akt12) is determined from the running times (Δt12a, Δt12b) of at least two vehicle axles (a, b) between the counting devices (K1, K2), which delimit a first section (A12) in the direction of travel (FR), and the distance (s12) between the counting devices (K1, K2),
- in that, on the basis of the average speed ($\overline{\text{ν}}$akt12) and assuming a maximum vehicle acceleration (bmax23) associated with a subsequent second section (A23) and dependent on its topology, a maximum speed (vmax23) to be expected or a minimum transit time (Δtmin23) to be expected of the axles (a, b) is determined from the measured running time (Δt23a, Δt23b) of the at least two axles (a, b) between the counting devices (K2, K3) which delimit the second section (A23), and
- in that a false signal (3f) is detected if a speed ($\overline{\text{ν}}$akt23), determined from the running time (Δt23) measured for the second section, of one of the axles (a, b) exceeds the maximum speed (vmax23) to be expected or this running time (Δt23) measured for the second section drops below the minimum transit time (Δtmin23) to be expected.

2. Method for detecting a false signal in a multi-section axle count in a gravity incline installation (ABL), in which a vehicle (FZ) or a group of vehicles passes a number of successive sections (A12, A23, A34) which are separated by counting devices (K1 to K4) which output a signal when driven over, characterized
- in that the vehicle axle running times (Δt12a, Δt12b) between the counting devices (K1, K2) are determined from the times (tk1a, tk1b; tk2a, tk2b) of the counting-device-individual signal output,
- in that an average speed ($\overline{\text{ν}}$akt12) is determined from the running times (Δt12a, Δt12b) of at least two vehicle axles (a, b) between the counting devices (K1, K2), which delimit a first section (A12) in the direction of travel (FR), and the distance (s12) between the counting devices (K1, K2),
- in that, on the basis of the average speed (νakt12) and assuming a maximum vehicle acceleration (bmax23) associated with a subsequent second section (A23), a maximum speed (vmax23) to be expected or a minimum transit time (Δtmin23) to be expected of the axles (a, b) is determined from a weighted value (Δt13/2) determined with the respective measured transit time (Δt12; Δt23) of the at least two axles (a, b) between the counting devices (K1, K2 and, respectively, K2, K3) which delimit the first section (A12) and, respectively, the second section (A23), and
- in that a false signal (3f) is detected if a speed ($\overline{\text{ν}}$akt23), determined from the running time (Δt23) measured for the second section, of one of the axles (a, b) exceeds the maximum speed (vmax23) to be expected or this running time (Δt23) measured for the second section drops below the minimum transit time (Δtmin23) to be expected.

3. Method according to Claim 2, characterized in that the weighted value is the mean value (Δt13/2) of the respective transit times ((Δt12; Δt23) of the axles (a, b) between the counting devices (K1, K2 and, respectively, K2, K3) which delimit the first section (A12) and, respectively, the second section (A23).

4. Method according to one of the preceding claims, characterized in that the values for the maximum vehicle accelerations (bmax12, bmax23, bmax34) to be assumed in each case are updated by evaluating changes of the average speeds ($\overline{\text{ν}}$akt) determined in each case and of the respective running times (Δt).

## Revendications

1. Procédé pour reconnaître un message erroné lors d'un comptage d'essieux par section dans une installation (ABL) de triage, dans lequel un véhicule (FZ) ou un groupe de véhicules passe plusieurs sections (A12,A23,A34) successives, qui sont séparées par des dispositifs (K1 à K4) de comptage émettant un signal lors qu'on les franchit,
caractérisé en ce que
- on détermine, à partir des instants (tk1a,tk1b;tk2a,tk2b) de l'émission d'un signal propre au dispositif de comptage, les durées (Δt12a,Δt12b) de parcours des essieux de véhicule entre les dispositifs (K1,K2) de comptage,
- on détermine, à partir des durées (Δt12a,Δt12b) de parcours d'au moins deux essieux (a,b) de véhicule entre les dispositifs (K1,K2) de comptage, qui délimitent une première section (A12) dans la direction (FR) de roulement, et à partir de la distance (s12) entre les dispositifs (K1,K2) de comptage, une vitesse ($\overline{\text{ν}}$akt12) moyenne,
- en partant de la vitesse ($\overline{\text{ν}}$akt12) moyenne, en faisant l'hypothèse d'une accélération (bmax 23) de véhicule maximum associée à une deuxième section (A23) suivante et en fonction de sa topologie (publiée), on détermine à partir de la durée (Δt23a,Δt23b) de parcours mesurée des au moins deux essieux (a,b) entre les dispositifs (K2,K3) de comptage, qui délimitent la deuxième section (A23), une vitesse (vmax23) maximum, à laquelle on peut s'attendre ou une durée (Δtmin23) de parcours minimum, à laquelle on peut s'attendre des essieux (a,b) et
- on identifie un message (3f) erroné, si une vitesse ($\overline{\text{ν}}$akt23) de l'un des essieux (a,b) déterminé à partir de la durée (Δt23) de parcours mesurée pour la deuxième section est supérieure à la vitesse (vmax23) maximum, à laquelle on peut s'attendre ou si cette durée (Δt23) mesurée pour la deuxième section est inférieure à la durée (Δtmin23) minimum, à laquelle on peut s'attendre.

2. Procédé pour reconnaître un message erroné lors d'un comptage d'essieux par section dans une installation (ABL) de triage, dans lequel un véhicule (FZ) ou un groupe de véhicules passe plusieurs sections (A12,A23,A34) successives, qui sont séparées par des dispositifs (K1 à K4) de comptage émettant un signal lorsqu'on les franchit,
caractérisé en ce que
- on détermine, à partir des instants (tk1a,tk1b;tk2a,tk2b) de l'émission de signal propre au dispositif de comptage des durées (Δt12a,Δt12b) de parcours des essieux de véhicule entre les dispositifs (K1,K2) de comptage,
- on détermine, à partir des durées (Δt12a,Δt12b) de parcours d'au moins deux essieux (a,b) de véhicule entre les dispositifs (K1,K2) de comptage, qui délimitent une première section (A12) dans la direction (FR) de roulement et, à partir de la distance (s12) entre les dispositifs (K1,K2) de comptage une vitesse ($\overline{\text{ν}}$akt12) moyenne,
- à partir de la vitesse ($\overline{\text{ν}}$akt12) moyenne, en faisant l'hypothèse d'une accélération (bmax23) de véhicule maximum associée à une deuxième section (A23) suivante, on détermine, à partir d'une valeur (Δt13/2) pondérée déterminée par la durée (Δt12;Δt23) de parcours associée mesurée des au moins deux essieux (a,b) entre les dispositifs (K1,K2 et K2,K3) de comptage, qui délimitent la première section (A12) et la deuxième section (A23), une vitesse (vmax23) maximum, à laquelle on peut s'attendre ou une durée (Δ tmin23) de parcours minimum, à laquelle on peut s'attendre des essieux (a,b) et
- on reconnaît un message (3f) erroné, si une vitesse ($\overline{\text{ν}}$akt23) de l'un des essieux (a,b) déterminé à partir de la durée (Δt23) de parcours mesurée pour le deuxième essieu est supérieure à la vitesse (vmax23) maximum, à laquelle on peut s'attendre ou si cette durée (Δt23) de parcours mesurée pour la deuxième section est inférieure à la durée (Δtmin23) de parcours minimum, à laquelle on peut s'attendre.

3. Procédé suivant la revendication 2,
caractérisé en ce que la valeur pondérée est la valeur (Δt13/2) de moyenne des durées (Δt12;Δt23) de parcours associées des essieux (a,b) entre les dispositifs (K1,K2 et K2,K3) de comptage, qui délimitent la première section (A12) et la deuxième section (A23).

4. Procédé suivant l'une des revendications précédentes,
caractérisé en ce que les valeurs pour les accélérations (bmax12,bmax23,bmax34) maximum de véhicule dont on doit faire l'hypothèse, sont mises à jour par exploitation de variations des vitesses ($\overline{\text{ν}}$akt) moyennes déterminées et des durées (Δt) de parcours associées.
